# EUROPÄISCHE PATENTANMELDUNG

(11) **EP 0 381 821 A1**
(43) Veröffentlichungstag der Anmeldung: **16.08.1990**
(21) Anmeldenummer: 89119466.4
(22) Anmeldetag: 20.10.1989
(51) Int. Cl.: A47K 10/42

(54) **Vorrichtung zum Aufbewahren von Hygieneartikeln**

(30) Priorität: 09.02.1989 DE 8901484 U
(71) Anmelder: DIE REINE LÖSUNG HYGIENE-SYSTEME GMBH, D-4006 Erkrath (DE)
(72) Erfinder: Weber, Franz, D-4006 Erkrath (DE)
(74) Vertreter: Türk, Gille, Hrabal, Leifert

(57) **Zusammenfassung**

Es ist eine Vorrichtung zum Aufbewahren von Hygieneartikeln wie flexiblen Beuteln (4) offenbart, der ein Behältnis für die Beutel aufweist, das eine Öffnung (6) zum einzelnen Entnehmen der Beutel aus dem Behältnis enthält. Das Behältnis weist ein kastenartiges hohles Gehäuse (2) auf, das in seiner vorderen Wand (8) die Öffnung (6) zum Entnehmen der Beutel (4) enthält.

## Beschreibung

Die Erfindung betrifft eine Vorrichtung zum Aufbewahren von Hygieneartikeln wie flexiblen Beuteln, welche ein Behältnis für die Beutel aufweist, das eine Öffnung zum einzelnen Entnehmen der Beutel aus dem Behältnis enthält.

Obwohl die erfindungsgemäße Vorrichtung für die verschiedensten Hygieneartikel geeignet sein kann, wird sie nachstehend anhand einer Vorrichtung zum Aufbewahren und Abgeben von flexiblen Beuteln beschrieben, d.h. anhand einer Art Spender für flexible Beutel, der beispielsweise an einer Wand aufgehängt oder dauerhaft befestigt werden kann.

Flexible Beutel werden bisher paketweise gestapelt aufbewahrt und müssen von dem Stapel einzeln abgenommen werden. Dabei ist es vielfach schwierig, die einzelnen Beutel vom Stapel abzunehmen, ohne den Stapel selbst durcheinander zu bringen. Insbesondere benötigt man zum Entnehmen einzelner Beutel vom Stapel beide Hände, weil man den Stapel selbst festhalten muß, um einen einzelnen Beutel abzunehmen.

Der Erfindung liegt die Aufgabe zugrunde, eine Vorrichtung zum Aufbewahren von Hygieneartikeln wie flexiblen Beuteln zu schaffen, aus der man nach Art eines Spenders die Beutel bequem einzeln und nur mit einer Hand entnehmen kann.

Diese Aufgabe wird erfindungsgemäß mit einer Vorrichtung der eingangs genannten Gattung gelöst, welche die Merkmale des kennzeichnenden Teiles des Ansprüches 1 aufweist. Vorteilhafte Ausgestaltungen der Erfindung sind Gegenstand der Unteransprüche.

Die erfindungsgemäße Vorrichtung hat ein stabiles bzw. starres kastenartiges Gehäuse, in welchem ein Vorrat von Beuteln untergebracht ist. Der Beutelvorrat kann sich in einer Schachtel aus weicherem Material wie das Gehäuse befinden, die auswechselbar im Gehäuse angeordnet werden kann. Durch eine vorzugsweise in der Mitte der Vorderwand vorgesehene kreisrunde Öffnung lassen sich die Beutel einzeln nacheinander mit einer Hand herausziehen. Sowohl das Gehäuse als auch die im Gehäuse untergebrachte Schachtel haben in der Vorderwand eine entsprechende Öffnung. Die Beutel sind in der Schachtel so angeordnet, daß das Ende eines gerade herausgezogenen Beutels den Anfang des nächsten Beutels etwas aus den Öffnungen von Schachtel und Gehäuse herauszieht, damit man den nächsten Beutel an diesem Ende zum Herausziehen bequem erfassen kann.

Das Gehäuse ist vorzugsweise zweiteilig ausgebildet, wobei das Unterteil bzw. der Boden schalenförmig ausgebildet ist und die den Beutelvorrat enthaltende Schachtel umgreift und hält, damit die Schachtel auch dann nicht vom Unterteil abfällt, wenn dieses an einer Wand befestigt, beispielsweise an der Wand angeklebt ist.

Das Oberteil oder der Deckel ist derart ausgebildet, daß es über das Unterteil gestülpt werden kann und lösbar mit diesem zu verbinden ist, beispielsweise mittels eines Schnappsitz-Verschlusses. Dadurch deckt das Oberteil das an einer Wand befestigte Unterteil vollständig ab und hält die im Gehäuse untergebrachte, den Beutelvorrat enthaltende Schachtel am Unterteil und somit im Gehäuse ausreichend fest, um zu verhindern, daß beim Herausziehen der einzelnen Beutel die Schachtel das Oberteil vom Unterteil wegdrückt.

Die erfindungsgemäße Vorrichtung ist also ein boxartig ausgebildeter Spender für Hygieneartikel wie flexible hygienische Beutel, der einfach an einer Wand angebracht, beispielsweise auf Kacheln festgeklebt werden kann und ein gutes äußeres Erscheinungsbild bietet. Seine Teile können aus Kunststoff gespritzt sein, wobei das Oberteil eine chromatisierte Oberfläche aufweisen kann, jedoch können die Teile der Vorrichtung auch aus anderen Materialien wie Metall bestehen.

In der Zeichnung ist ein Ausführungsbeispiel der erfindungsgemäßen Vorrichtung zum Aufbewahren von flexiblen Beuteln dargestellt, und zwar zeigt
Figur 1 eine schaubildliche Ansicht der Vorrichtung in aufrechter Position,
Figur 2 eine schaubildliche Ansicht einer in der Vorrichtung gemäß Figur 1 auswechselbar unterzubringenden, beispielsweise mit Beuteln gefüllten Schachtel,
Figur 3 einen Längsschnitt der Vorrichtung nach Linie III-III aus Figur 1, wobei in die Vorrichtung eine Schachtel gemäß Figur 2 eingelegt ist, und
Figur 4 eine schaubildliche Teilansicht des einen Stirnendes des Unterteiles der Vorrichtung.

Die in Figur 1 in aufrechter Position dargestellte Vorrichtung (1) hat ein flaches kastenartiges hohles Gehäuse (2), das in der in Figur 1 gezeigten aufrechten Position beispielsweise an einer Wand oder an einer anderen Unterlage befestigt werden kann. Das Gehäuse (2) ist, wie weiter unten näher ausgeführt wird, zweiteilig ausgebildet und kann zum Füllen und Nachfüllen schachtelartige Einsätze (3) aufnehmen, von denen einer in Figur 2 gezeigt ist. In den schachtelartigen Einsätzen (3) befinden sich für Hygienezwecke bestimmte flexible Beutel (4), die durch eine vor Gebrauch der Einsätze (3) freizulegende zentrale Öffnung (5) herausgezogen werden können. Wenn sich der schachtelförmige Einsatz (3) im Gehäuse (2) der Vorrichtung (1) befindet, liegt die Öffnung (5) unter einer gleichen Öffnung (6) des Gehäuses (2), so daß man in dem Einsatz (3) befindliche Beutel (4) durch die beiden Öffnungen (5 und 6) hindurch erfassen und aus der Vorrichtung (1) herausziehen kann. Die Beutel (4) sind dabei im schachtelförmigen Einsatz (3) derart untergebracht, daß man beim Herausziehen eines Beutels das vorderste Ende eines nächsten Beutels mit herauszieht und dieses Ende somit zum bequemen Erfassen teilweise aus der Vorrichtung (1) herausragt, wie Figur 1 zeigt.

Aus dem in Figur 3 gezeigten Längsschnitt der Vorrichtung (1) sind die beiden Teile des Gehäuses (2) zu erkennen. Ferner ist die Lage eines der schachtelförmigen Einsätze (3) innerhalb des Gehäuses (2) zu erkennen.

Das Gehäuse (2) weist ein schalenförmiges Unterteil (7) und ein über dieses Unterteil (7) stülpbares, ebenfalls schalenförmiges Oberteil (8) auf.

Das Unterteil (7) hat einen flachen Boden (9), an dessen Längsseiten Begrenzungsstege (10 und 11) angeformt sind, die sich über die gesamte Länge des Unterteiles (7) erstrecken. An den Stirnenden des Bodens (9) sind an diesen Stirnwände (12) angeformt, die, wie Figur 4 zeigt, praktisch dreiteilig ausgebildet sind, weil sich im mittleren Bereich jeder Stirnwand (12) eine von den übrigen Teilen der betreffenden Stirnwand durch Einschnitte (13 und 14) getrennte hochstehende Zunge (15) befindet, auf deren Außenseite ein abgerundeter stegartiger Wulst (16) angebracht ist. Die Zunge (15) mit dem Wulst (16) ist federnd nachgiebig am Boden (9) befestigt und bildet Teil eines Schnappverschlusses, der weiter unten näher beschrieben wird.

Das gesamte Unterteil (7) ist zweckmäßig einstückig aus Kunststoff gespritzt, der der Zunge (15) die gewünschten federnden Eigenschaften verleiht.

Auf der Außenseite des Bodens (9) sind zwei Selbstklebestreifen (17 und 18) angeordnet, mit deren Hilfe das Unterteil (7) an einer Unterlage wie einer senkrechten Wand befestigt werden kann, nachdem man die Klebeschicht schützende Abdeckstreifen entfernt hat. Außerdem sind im Boden (9) zwei Öffnungen (19 und 20) vorgesehen, die zum Durchstecken von Befestigungselementen wie Schrauben od. dgl. geeignet sind.

Das schalenförmige Oberteil (8) weist eine gleichmäßige Oberfläche auf und enthält die Öffnung (6). In seinen Stirnwänden (21 und 22) befinden sich abgerundete nutartige Vertiefungen (23 und 24), in welche die an den Zungen (15) der Stirnwände (12) des Unterteiles (7) angeordneten Wulste (16) einrasten, wenn das Oberteil (8) auf das Unterteil (7) aufgesteckt worden ist, wie Figur 3 zeigt. Die federnden Zungen (15) können dabei ausreichend ausweichen, um das Aufstülpen des Oberteiles (8) auf das Unterteil (7) zu ermöglichen. Befindet sich das Oberteil (8) in der Position gemäß Figur 3, sind die Wulste (16) in die entsprechenden Nuten (23 bzw. 24) eingeschnappt und bilden eine Art Schnappverschluß bzw. Rastverschluß, um das deckelförmige Oberteil (8) des Gehäuses (2) ausreichend fest am Unterteil zu halten. Die Stirnwände (21 und 22) und die entsprechenden Seitenwände (25) des deckelförmigen Oberteiles (8) umschließen das Unterteil (7) vollständig, so daß dieses dann nach außen nicht sichtbar ist.

Da das Unterteil (7) an einer Unterlage befestigt ist, kann man das Oberteil (8) zum Öffnen des Gehäuses einfach vom Unterteil abziehen, wobei lediglich die Haltekraft der Schnappverschlüsse überwunden werden muß.

In das schalenförmige Unterteil (7) läßt sich ein schachtelförmiger Einsatz (3) einstecken. Die Abmessungen des schachtelförmigen Einsatzes (3) sind so gewählt, daß er mit einer Art Klemmsitz zwischen die Wände (10, 11 und 12) des Unterteiles (7) paßt und somit im schalenförmigen Unterteil (7) gehalten wird. Die die Öffnung (5) enthaltende obere Wand (26) des Einsatzes (3) steht über die Stirnwände (12) über und liegt praktisch an der Innenseite (27) des aufgestülpten deckelförmigen Oberteiles (8) an, wenn das Gehäuse (2) geschlossen ist.

Zum Einlegen eines Einsatzes (3) wird das deckelförmige Oberteil (8) vom Unterteil (7) gelöst. Der Einsatz (3) wird in das Unterteil (7) eingesteckt und dabei etwas eingezwängt, woraufhin man eine in der Öffnung (5) zunächst vorhandene Abdeckung, die mit der oberen Wand (26) über eine Perforation verbunden ist, herausreißt und den obersten Beutel (4) aus dem Einsatz (3) etwas herauszieht. Nun wird das deckelförmige Oberteil (8) aufgestülpt und festgedrückt. Die Vorrichtung (1) ist dann betriebsfertig. Sofern ihr Unterteil (7) nicht schon an einer Unterlage wie einer Wand befestigt war, kann man sie in die gewünschte Position bringen und an der Unterlage festkleben.

Da die in den Einsätzen (3) befindlichen Beutel (4) ohne großen Widerstand und mit einer Hand herausgezogen werden können, besteht keine Gefahr, daß beim Herausziehen einzelner Beutel (4) die Vorrichtung (1) von der Unterlage abgerissen wird.

## Patentansprüche

1. Vorrichtung zum Aufbewahren von Hygieneartikeln wie flexiblen Beuteln, mit einem Behältnis für die Beutel, das eine Öffnung zum einzelnen Entnehmen der Beutel aus dem Behältnis enthält, **dadurch gekennzeichnet,** daß das Behältnis ein kastenartiges hohles Gehäuse (2) aufweist, das in seiner vorderen Wand (8) die Öffnung (6) zum Entnehmen der Beutel (4) enthält.

2. Vorrichtung nach Anspruch 1, dadurch gekennzeichnet, daß im Gehäuse (2) ein Einsatz (3) wie eine Schachtel für die Beutel (4) auswechselbar untergebracht ist, welcher eine mit der Öffnung (6) des Gehäuses (2) fluchtende gleiche Öffnung (5) enthält.

3. Vorrichtung nach Anspruch 2, dadurch gekennzeichnet, daß die Öffnung (5) der Schachtel (3) einen abreißbaren Verschluß aufweist.

4. Vorrichtung nach einem der Ansprüche 1 bis 3, dadurch gekennzeichnet, daß das Gehäuse (2) zweiteilig ausgebildet ist und ein als Aufnahme für die Schachtel (3) dienendes Unterteil (7) und einen über das Unterteil stülpbaren Deckel (8) aufweist.

5. Vorrichtung nach einem der Ansprüche 1 bis 4, dadurch gekennzeichnet, daß das Unterteil (7) des Gehäuses (2) die Schachtel (3) mit Klemmsitz umfaßt und der Deckel (8) mit Schnappsitz (15, 16; 23, 24) lösbar am Unterteil (7) anzubringen ist.

6. Vorrichtung nach einem der Ansprüche 1 bis 5, dadurch gekennzeichnet, daß das Unterteil (7) an der Außenseite seines Bodens (9) mit Befestigungsmitteln (17, 18, 19, 20) versehen ist.
